# EUROPÄISCHE PATENTSCHRIFT

(11) **EP 0 226 699 B1**
(45) Veröffentlichungstag und Bekanntmachung des Hinweises auf die Patenterteilung: **30.08.1989**
(21) Anmeldenummer: 86108806.0
(22) Anmeldetag: 27.06.1986
(51) Int. Cl.: A47C 27/08, A47C 20/04

(54) **Wasserbett**
Water-bed
Lit d'eau

(30) Priorität: 20.12.1985 DE 3545311
(43) Veröffentlichungstag der Anmeldung: 01.07.1987
(73) Patentinhaber: rokado-Metall-Holz-Kunststoff GmbH & Co. KG, 59439 Holzwickede (DE)
(72) Erfinder:
(74) Vertreter: Patentanwälte Meinke, Dabringhaus und Partner

(56) Entgegenhaltungen:
- DE-A- 2 038 238
- FR-A- 2 483 203
- GB-A- 1 440 193
- GB-A- 1 474 018
- US-A- 3 732 585
- US-A- 4 297 755

## Beschreibung

Die Erfindung richtet sich auf ein Wasserbett mit einer Mehrzahl von parallel angeordneten, mit Wasser füllbaren, Wasserkammem bildenden Schläuchen.

Aus einem Prospektblatt -1983 Somma-Mattress aus den USA ist ein Wasserbett bekannt, bei dem auf einem festen Grundrahmen ein kastenförmiger Rahmen aus Polstermaterial aufgesetzt ist. In diesen Rahmen werden in Bettlängsrichtung einzelne, etwa rechteckig gestaltete, die gesamte Bettlänge überbrückende Wasserschläuche eingelegt. Anschließend wird die so gebildete Liegefläche umspannt und schließlich von einer Obermatratze um-und übergriffen.

Bei dieser bekannten Bettkonstruktion werden alle Bewegungen an einer Seite des Bettes auf die andere Seite durch die Längsübertragung in den Wasserschläuchen als Schlingerbewegung weitergeleitet. Wird dieser Effekt von manchen Benutzern gezielt erwartet, so ist dieser für viele doch unangenehm. Ein weiterer Nachteil besteht darin, daß im Falle einer Leckage in einem Wasserschlauch eine sehr große Wassermenge ausfließt und bei einem Schaden im Mittelbereich des Bettes dieses zunächst vollständig unbrauchbar werden kann.

Darüber hinaus besteht ein wesentlicher Nachteil der bekannten Bettkonstruktion darin, daß weder das Kopfteil noch das Fußteil angehoben werden kann, ohne den durch die Wasserfüllung erwünschten Federungskomfort aufgeben zu müssen.

Aus der US-A-4 297 755 ist ein Wasserbett der Gattung bekannt, das allerdings für medizinische Zwecke eingesetzt werden soll. Dort sind in einzelnen Betteilen einzeln von einem Drucksteuergerät beaufschlagbare Wasserschläuche quer zur Liegerichtung des Patienten vorgesehen. Die Schläuche liegen in Fächern, die von Gurten o. dgl. gebildet werden. Dieses technisch aufwendige Bett ist für den Privatgebrauch kaum geeignet.

Aus der US-A-4 346 489 ist darüberhinaus ein Bett bekannt, das eine Kammermatratze zeigt, d.h. die einzelnen Wasserkammern sind, wie bei Matratzen üblich, von flexiblen Elementen umgeben. Treten hier Störungen auf, ist die Reparatur und die Wartung sehr aufwendig. Eine vergleichsweise einfache Lösung mit großvolumigen jeweils ein Fuß-, Mittel- und Kopfteil überbrückenden Kammern zeigt die US-A-3 644 950, die ebenfalls ein Krankenhausbett betrifft.

Aufgabe der Erfindung ist die Schaffung einer Lösung, mit der mit einfachen Mitteln ein hoher Liegekomfort, eine optimale Wartung, und insbesondere der Einsatz im privaten Bereich möglich gemacht wird, wobei, wie bei üblichen Betten für den Privatgebrauch, auch Kopf- und Fußteil verstellbar ausgebildet sein sollen und wobei bei Leckagen nur kleine Störungen auftreten sollen.

Bei einem Wasserbett der eingangs bezeichneten Art wird diese Aufgabe gemäß der Erfindung dadurch gelöst, daß die Schläuche in Tragschalen angeordnet sind, die mit Fixierstegen ausgerüstet sind und daß in einer durch die Stege gebildeten Reihe oder Zeile eine Mehrzahl von ziegelartig hintereinandergefügten Schläuchen angeordnet sind.

Durch die Erfindung wird unter Beibehaltung der Verstellbarkeit von Kopf-, Mittel- und Fußteil ein optimaler Liegekomfort erreicht. Aufgrund der Ein.! teilung einzelner Schlauchbereiche in ziegelsteinartig angeordnete Teilbereiche wird zum einen erreicht, daß einmal aufgebrachte Schwingungen nur eine vergleichsweise kurze Strecke von der Flüssigkeit weitergeleitet werden. Da die Schläuche kürzer gestaltet sind, wird gleichzeitig erreicht, daß bei einer möglichen Leckage weniger Flüssigkeit auftreten kann. Mit den Tragschalen, die beispielsweise einschließlich der Fixierstege als tiefgezogene Kunststoffwannen ausgebildet sein können, die in den Rahmenelementen des Bettes eingehängt sind und die für das jeweilige Betteil notwendigen Schläuche tragen, wird eine sehr einfache Rahmengestaltung ermöglicht, auftretende Leckagen werden di rekt von der Wanne aufgefangen u. dgl. mehr.

In vorteilhafter Weise kann auch vorgesehen sein, daß die kammerbildenden Schläuche entsprechend des gewünschten Federungskomforts in Längs- und/oder Querausrichtung in den einzelnen Bettflächen angeordnet sind. So können beispielsweise gleichgerichtete Mittelflächen in den einzelnen Betteilen gebildet sein, während quer dazu angeordnete Schläuche die Randbereiche bilden u. dgl. mehr.

Besonders zweckmäßig ist es, wenn die Fixierstege einstückig an den Tragschalen ausgebildet sind, was z. B. bei der Herstellung über die Tiefziehtechnik leicht zu erreichen ist. Die Erfindung sieht auch vor, daß die Fixierstege mit eine Belüftung zulassenden Ausnehmungen ausgerüstet sind. Diese Ausnehmungen sind zweckmäßig in den oberen Bereichen der Fixierstege, um die Flüssigkeitsdichtigkeit der Tragschalen aufrechtzuerhalten, allerdings auch eine Querbelüftung durch die Bettfläche zu ermöglichen.

Wie oben bereits angesprochen ist es vorteilhaft, wenn in einer durch die Stege gebildeten Reihe eine Mehrzahl von ziegelsteinartig hintereinandergefügten Schläuchen angeordnet sind. Damit werden auch die Reihen oder Zeilen, die die Schläuche bilden, in sich nochmals aufgeteilt, wodurch das Federungsverhalten des Wasserbettes den jeweiligen Be dürfnissen angepaßt werden kann.

Weitere Merkmale, Einzelheiten und Vorteile der Erfindung ergeben sich aufgrund der nachfolgenden Beschreibung sowie anhand der Zeichnung. Diese zeigt in
Fig. 1 eine Aufsicht auf einen Bettrahmen, in
Fig. 2 eine perspektivische Seitenansicht eines Bettrahmens mit aufgestelltem Kopf- und angehobenem Fußteil sowie in
Fig. 3 einen Schnitt gemäß Linie 111 in Fig. 1.

Von einem in den Figuren nicht näher dargestellten Wasserbett ist ein Bettrahmen 1 dargestellt, der ein Kopfteil 2, ein Mittelteil 3 und ein Fußteil 4 aufweist. Diese Teile 2 - 4 weisen je einen eigenen Rahmen auf, der in Fig. 3 mit 5 bezeichnet ist. In diese Rahmen sind wannenförmige Tragschalen 6 eingehängt, die im dargestellten Beispiel einstückig mit querverlaufenden Fixierstegen 7 versehen sind. Diese Stege sind mit den Tragschalen z. B. im Tiefziehverfahren erstellt worden.

Zwischen die Fixierstege sind wassergefüllte Schläuche 8 eingelegt.

Wie sich aus Fig. 1 ergibt, können die Schläuche 8 unterschiedliche Abmessungen aufweisen. So sind beispielsweise im Fußteil am äußeren Fußende in einer Reihe drei Schläuche angeordnet, in der dann folgenden Reihe sind vier Teilschläuche in einer Reihe angeordnet, während die folgenden Reihen durchgehende Schläuche aufweisen. Je nach Gestaltung der Tragschalen 6 mit den Fixierstegen 7 können die Schläuche auch im Winkel zueinander diagonal oder in anderer Anordnung vorgesehen sein.

Aus Fig. 3 ergibt sich, daß die Höhe der Fixierstege 7 geringer ist als die Gesamthöhe der Wasserschläuche 8, im dargestellten Beispiel beträgt die Höhe der Fixierstege 7 weniger als die Hälfte der Höhe der Wasserschläuche 8.

Sind die Wasserschläuche 8 mit Wasser gefüllt und eingelegt, so kann eine randseitige Polsterung 9 aufgelegt werden und schließlich mit einer textilen Bespannung 10 der gesamte Rahmen überdeckt werden. Hier kann noch eine zusätzliche Polsterung vorgesehen sein.

Um eine Querbelüftung zu erreichen, können nur andeutungsweise wiedergegebene Löcher 11 in den Kopfbereichen der Fixierstege 7 vorgesehen sein, damit die Luft von unten nach oben oder umgekehrt, durch die Bettfläche strömen kann.

Natürlich ist die Erfindung nicht auf das beschriebene Ausführungsbeispiel beschränkt. So ist das beschriebene Ausführungsbeispiel der Erfindung noch in vielfacher Hinsicht abzuändern. So ist die Erfindung nicht auf die dargestellte Verstellbarkeit nur dreier Bettflächen beschränkt, denn, wie bereits erwähnt, können auch die Wasserschläuche in anderer Anordnung vorgesehen sein oder auch nur in Teilbereichen der gesamten Fläche, während die übrige Fläche eine herkömmliche Polsterung aufweist u. dgl. mehr.

## Patentansprüche

1. Wasserbett mit einer Mehrzahl von parallel angeordneten, mit Wasser füllbaren, Wasserkammern bildenden Schläuchen, wobei jeweils eine Mehrzahl von derartigen Schläuchen im Kopfteil, im Mittelteil und im Fußteil eines Bettrahmens vorgesehen sind, dadurch gekennzeichnet, daß die Schläuche (8) in Tragschalen (6) angeordnet sind, die mit Fixierstegen (7) ausgerüstet sind und daß in einer durch die Stege (7) gebildeten Reihe oder Zeile einer Mehrzahl von ziegelartig hintereinandergefügten Schläuchen (8) angeordnet sind.

2. Wasserbett nach Anspruch 1, dadurch gekennzeichnet, daß die kammerbildenden Schläuche (8) entsprechend des gewünschten Federungskomforts in Längs- und/oder Querausrichtung in den einzelnen Bettflächen (2 - 4) angeordnet sind.

3. Wasserbett nach Anspruch 1 oder 2, dadurch gekennzeichnet, daß die zur Lagerung der Schläuche (8) vorgesehenen Fixierstege (7) eine geringere Höhe als die der Schläuche (8) aufweisen.

4. Wasserbett nach Anspruch 3, dadurch gekennzeichnet, daß die Fixierstege (7) einstückig an den Tragschalen (6) ausgebildet sind.

5. Wasserbett nach einem der vorangehenden Ansprüche, dadurch gekennzeichnet, daß die Fixierstege (7) mit eine Belüftung zulassenden Ausnehmungen (11) ausgerüstet sind.

6. Wasserbett nach einem der vorangehenden Ansprüche, dadurch gekennzeichnet, daß die Tragschalen (6) als Kunststoffelemente ausgebildet sind.

## Claims

1. A water bed with a plurality of parallel flexible tubes, which may be filled with water and which form water chambers, a plurality of such tubes being provided in the head portion, the middle portion and the foot portion of a bedstead, characterised in that the tubes (8) are mounted in supporting shells (6), which are equipped with fixing webs (7), and in that a plurality of tubes (8) joined one behind another in the manner of tiles are arranged in a row or line formed by the web (7).

2. A water bed according to claim 1, characterised in that the tubes (8) forming chambers are disposed in the longitudinal and/or transverse direction in the individual bed surfaces (2-4) according to the desired level of springiness.

3. A water bed according to claim 1 or 2, characterised in that the fixing web (7) provided for mounting the tubes (8) are less high than the tubes (8).

4. A wate bed according to claim 3, characterised in that the fixing webs (7) are formed integrally with the supporting shells (6).

5. A water bed according to one of the preceding claims, characterised in that the fixing webs (7) are equipped with apertures (11) for ventilation.

6. A water bed according to one of the preceding claims, characterised in that the supporting shells (6) are formed as plastics elements.

## Revendications

1. Lit d'eau comprenant de multiples poches flexibles disposées parallèlement, pouvant être emplies d'eau et formant des compartiments à eau, de multiples poches flexibles de ce type étant respectivement prévues dans la têtière, dans la partie centrale et dans le repose-jambes d'un bâti de lit, caractérisé par le fait que les poches flexibles (8) sont disposées dans des coquilles de support (6) qui sont pourvues de membrures d'assujettissement (7); et par le fait que de multiples poches flexibles (8), aboutées en succession à la manière de tuiles, sont agencées dans une rangée ou une ligne formée par les membrures (7).

2. Lit d'eau selon la revendication 1, caractérisé par le fait que les poches flexibles (8) formant des compartiments sont agencées dans une orientation longitudinale et/ou transversale, dans les surfaces individuelles (2-4) du lit, en concordance avec le confort d'amortissement souhaité.

3. Lit d'eau selon la revendication 1 ou 2, caractérisé par le fait que les membrures d'assujettissement (7), prévues pour le montage des poches flexibles (8), présentent une hauteur plus faible que celle de ces poches flexibles (8).

4. Lit d'eau selon la revendication 3, caractérisé par le fait que les membrures d'assujettissement (7) sont ménagées d'un seul tenant sur les coquilles de support (6). ⁻

5. Lit d'eau selon l'une des revendications précédentes, caractérisé par le fait que les membrures d'assujettissement (7) sont munies d'évidements (11) autorisant une ventilation.

6. Lit d'eau selon l'une des revendications précédentes, caractérisé par le fait que les coquilles de support (6) sont réalisées sous la forme d'éléments en matière plastique.
